# EUROPÄISCHE PATENTSCHRIFT

(11) **EP 0 309 487 B1**
(45) Veröffentlichungstag und Bekanntmachung des Hinweises auf die Patenterteilung: **23.01.1991**
(21) Anmeldenummer: 87905742.0
(22) Anmeldetag: 22.08.1987
(51) Int. Cl.: E04H 6/24

(54) **LAGEREINRICHTUNG, INSBESONDERE PARKEINRICHTUNG**
STORAGE SYSTEM, IN PARTICULAR A PARKING SYSTEM
PARC DE STOCKAGE, NOTAMMENT PARC DE STATIONNEMENT

(30) Priorität: 22.08.1986 GB 8620486
(43) Veröffentlichungstag der Anmeldung: 05.04.1989
(73) Patentinhaber: KNAKRICK, Eduard, D-8900 Augsburg (DE)
(72) Erfinder: KNAKRICK, Eduard, D-8900 Augsburg (DE)
(74) Vertreter: Ernicke, Hans-Dieter, Dipl.-Ing.
(86) Internationale Anmeldenummer: EP8700475
(87) Internationale Veröffentlichungsnummer: WO8801331

(56) Entgegenhaltungen:
- WO-A-86/02687
- DE-A- 1 684 721
- FR-A- 2 114 040
- US-A- 3 497 087

## Beschreibung

Die Erfindung betrifft eine Lagereinrichtung, insbesondere eine Parkeinrichtung mit den Merkmalen im Oberbegriff des Hauptanspruchs. Die Lagereinrichtung kann auch für andere Güter Verwendung finden.

Zur Lösung der vor allem in Ballungszentren bestehenden Parkplatznot sind mechanisierte Parkeinrichtungen in vielfacher Ausführung bekannt.

Mit der nächstliegenden FR-A-1 407 816, die den oberbegriff der Anspruchs 1 wiederspiegett wird, eine Parkeinrichtung mit einer verfahrbaren Plattform und einer Übergabevorrichtung in Form eines heb- und senkbaren Verschieberostes mit längs der Verschieberichtung gerichteten Rostarmen vorgeschlagen. Der Verschieberost wird mittels eines Seilgetriebes verfahren und durch das gleiche Getriebe auch gehoben und abgesenkt. Hierzu ist es erforderlich, daß die Rollfläche, d.h. der Boden im Bereich der verfahrbaren Plattform einen Schlitz aufweist, der den Durchtritt der Seile ermöglicht. Die Arme des Verschiebebodens werden jeder für sich verschoben und in ihren Bewegungen durch eine Lichtschrankenanordnung kontrolliert und gesteuert.

Die US-A-3 497 087 zeigt eine Parkeinrichtung mit einer Übergabevorrichtung in Form eines teleskopierbaren Laufwagens. Die Stationen und der Laufwagen haben quergerichtete Roste, die aus fliegend gelagerten Kragarmen bestehen. Die Stationen und die Übergabevorrichtung besitzen keinen geschlossenen Boden. Zur Übergabe eines Fahrzeugs an den Abstell-Ein- und Ausgabestationen wird der ausgefahrene Laufwagen vom Lift gehoben und gesenkt, wobei die Roste einander durchdringen.

Aus der WO-A-86 02678 ist ebenfalls eine Parkeinrichtung mit quergerichteten Rosten und einem teleskopisch ausfahbaren Laufwagen bekannt. Die Stationen besitzen Laufschienen für den Laufwagen, aber keinen geschlossenen Boden.

Im weiteren zeigt die AT-B-246 046 ein Spiral-Lager-System, in dem die Fahrzeuge auf einer Plattform entlang einer Spiralbahn zu den umgebenden Abstellplätzen verfahren und dort über eine Übergabevorrichtung eingestellt bzw. zum Ausparken wieder abgeholt werden. Die Übergabevorrichtung besteht aus einer schwenk- und höhenverstellbaren Greiferanordnung, die die Vorderräder des zu bewegenden Fahrzeuges erfaßt, anhebt und damit das Fahrzeug zum Ein- und Ausparken auf den Hinterrädern verschiebt.

Weitere Konstruktionen sind aus dem Merkblatt Stahl, Nr. 211, Parkbauten, der Beratungsstelle für Stahlverwendung, 2. Auflage 1972 bekannt. Hierbei handelt es sich zum einen um Paternoster-Systeme, bei denen zum Ein- und Ausparken alle Fahrzeuge im Umlauf bewegt werden müssen. Bekannt sind hieraus auch Verschiebesysteme, in denen die Fahrzeuge über Rollgänge oder Schleppbahnen von den Ein-und Ausfahrstationen zu Aufzügen und von diesen zu Abstellplätzen und zurück manövriert werden.

Bekanntgeworden sind auch Palettensysteme, bei denen die Fahrzeuge zum Einparken auf Paletten abgestellt werden, die anschließend durch Flurfördermittel zu freien Abstellplätzen veschoben werden. Dieses System bedingt durch die Paletten einen hohen konstruktiven und kostenmäßigen Aufwand und läßt sich nur bein einstöckigen Parkflächen realisieren. Allen vorbekannten Konstruktionen ist außerdem eine zu lange Zugriffszeit zum Einstellen und Abholen der Fahrzeuge zu eigen.

Der Erfindung liegt damit die Aufgabe zugrunde, eine Möglichkeit zum schnelleren, kostengünstigeren und betriebssichereren Einstellen und Abholen von Gütern, insbesondere von Fahrzeugen zu schaffen.

Die Erfindung löst diese Aufgabe die den Merkmalen im Kennzeichen des Hauptanspruches.

Die erfindungsgemäße Lager- oder Parkeinrichtung bietet besondere Vorteile und läßt sich mit Erfolg auch für beliebige andere Körper einsetzen. Die Arme des Verschieberostes sind untereinander querverbunden und werden gemeinsam von einem Fahrantrieb bewegt. Der Verschieberost erhält hierdurch eine größere Stabilität und kann bei der Fahrbewegung nicht verkannten. Er rollt in den sichenartigen Lagerrosten der Stationen und der Übergabevorrichtung auf einem geschlossenen Boden und kann höhere Lasten als vorbekannte Anlagen aufnehmen. Dies ist insbesondere von Bedeutung, wenn sich die Last, wie bei einem Kraftfahrzeug, nur auf wenigen Rostarmen abstützt. Des weiteren sind Fahrantrieb und Hebevorrichtung voneinander getrennt, was die Betriebssicherheit beim Verfahren unter Last erhöht.

Zur Erzielung einer hohen Tragfähigkeit sind unter den Armen des Verschieberostes jeweils mindestens drei Fahrwerke angeordnet.

Die Erfindung gestattet auch eine große Variationsbreite der Zahl und Anordnung der Ein-und Ausfahrstationen. Die Stationen sind durch ihren gleichartigen Aufbau universell verwendbar und können wahlweise zur Abgabe oder Abholung der Fahrzeuge herangezogen werden. Bei Anordnung mehrerer solcher Stationen und Optimierung des vorzugsweise durch einen Computer gesteuerten Förderungssystems mit gleichzeitiger vertikaler und horizontaler Bewegung lassen sich die Wartezeiten bei der Fahrzeugabgabe und Abholung wesentlich minimieren.

Die bevorzugten Ausführungsformen der Lagereinrichtungen optimieren die Anpassung-und Veränderungsmöglichkeiten an vorgegebene Grundstückssituationen und Nachbarbebauungen. Die Parkeinrichtungen können ein-oder mehrstöckig, rund, quadratisch und rechteckig und in dergleichen anderen Varianten ausgebildet werden. Die Modulbauweise schafft nachträgliche Änderungsmöglichkeiten sowie ein günstiges Kosten/Nutzen-Verhältnis. Die Gleichartigkeit der Ein-, Ausfahrt- und Abstellstationen kommt der angestrebten Modulbauweise dabei sehr entgegen.

Die Erfindung ist in den Zeichnungen beispielsweise und schematisch dargestellt. Im einzelnen zeigen
Fig. und 2: in Seitenansicht und Draufsicht eine Parkeinrichtung mit mehreren Stationen zum Abgeben, Parken und Abholen von Fahrzeugen, einer Transportvorrichtung und Übergabevorrichtungen,
Fig. 3 bis 5: eine Übergabevorrichtung in Draufsicht,
Fig. 6 und 7: einen Verschiebeboden in verschiedenen Hebestellungen in Seitenansicht,
Fig. 8 und 9: eine Variation des Verschiebebodens von Fig. 6 und 7 in vergrößerter Detailansicht,
Fig. 10: eine Stirnansicht eines Verschiebebodens,
Fig. 11 und 12: Draufsichten auf die Schiebebodenvariante gemäß Fig. 8 und 9 in verschiedenen Arbeitsstellungen,
Fig. 13: einen Übergabevorgang im Schemaablauf,
Fig. 14 bis 17: eine Parkeinrichtung in verschiedenen Ansichten,
Fig. 18 und 19: eine Parkeinrichtung mit spiralförmiger Transportvorrichtung in Seitenansicht und Draufsicht,
Fig. 20 bis 22: eine Abstellstation in Draufsicht, Seiten- und Stirnansicht,
Fig. 23 bis 28: Details der Mittelsäule und der Laufbüchse der Transportvorrichtung gemäß Fig. 18 in verschiedenen Ansichten und
Fig. 29 bis 32: Einzelheiten der Fahrwerksgestaltung der Transportboxen gemäß Fig. 18, 19 in verschiedenen Ansichten.

Fig. 1, 14 und 18 zeigen eine Lagereinrichtung, speziell eine Parkeinrichtung (1) in Seitenansicht, die mehrere Abstellstationen (3) besitzt, zu denen die an einer oder mehreren Einfahrstationen (4) abgegebenen Fahrzeuge über eine Transportvorrichtung (2) mit einer Übergabevorrichtung (6) gebracht werden. Die Abholung erfolgt über den umgekehrten Weg an Ausfahrstationen (5).

Im Ausführungsbeispiel der Fig. 1, 2 und 18, 19 ist die Parkeinrichtung (1) als ein im wesentlichen zylindrischer Turm ausgebildet, bei dem die gleichmäßig verteilten Stationen (3, 4, 5) die innenliegende Transportvorrichtung ringförmig umgeben. In Fig. 1 und 2 sind die Stationen (3) in mehreren getrennten Ebenen übereinander angeordnet, wobei die Transportvorrichtung (2) zur Verteilung der Fahrzeuge Drehbewegungen sowie Hub- und Senkbewegungen ausführt. Im Ausführungsbeispiel von Fig. 18 und 19 sind die Stationen (3, 4, 5) in einer durchgehenden, schrauben- oder spiralförmig sich emporwindenden Ebene angeordnet. Die Transportvorrichtung (2) führt ebenfalls Dreh- und Heb-bzw. Senkbewegungen aus, die infolge der Spiralbahn jedoch miteinander gekoppelt sind. Bei Fig. 1 und 2 sind die Bewegungen unabhängig voneinander.

Fig. 14 zeigt eine Parkeinrichtung (1) mit einer linearen Anordnung der Stationen (3,4,5) in einer oder mehreren Reihen über- und/oder nebeneinander. Die Transportvorrichtung (2) führt demgemäß lineare Verschiebewegungen und/oderHebe-und Senkbewegungen aus. Hierbei kann auch zu beiden Seiten der Transportvorrichtung (2) eine Reihenanordnung von Stationen (3, 4, 5) vorgesehen sein (Fig. 17).

Die Transportvorrichtungen (2) beinhalten in allen Ausführungsbeispielen eine Fördereinrichtung (8) mit einer oder mehreren Transportboxen (7), auf denen die Fahrzeuge zwischen den Stationen (3, 4, 5) hin- und herbewegt werden. Mittels einer Übergabevorrichtung (6) werden die Fahrzeuge in die Stationen (3, 4, 5) übergeben bzw. abgeholt.

Die Übergabevorrichng (6) besteht gemäß Fig. 3-13 jeweils aus einem oder mehreren Verschiebeböden (13), mit profilierten Verschieberosten (14) und aus daran angepaßten Lagerrosten (15) in den verschiedenen Stationen (3, 4, 5). Auf den Verschieberosten (14) und Lagerrosten (15) stehen die Fahrzeuge. Die Stationen (3, 4, 5) sind in der Gestaltung der Lagerroste (15) untereinander gleich, so daß die Einfahrstationen (4) auch als Ausfahrstationen (5) und umgekehrt dienen können. Die Verschiebeböden (13) sind üblicherweise den Transportboxen (7) zugeordnet, von denen jede einen eigenen hat.

Die Verschieberoste (14) und Lagerroste (15) sind in den gezeigten Ausführungsbeispielen als mehrarmige Roste ausgebildet, die zueinander komplementär profiliert sind. Die Roste (14, 15) sind zudem mindestens nach einer Seite offen, so daß die Verschieberoste (14) in vertikaler Richtung durch die Stationsroste (15) treten können. Die Roste (14, 15) können auch in ihrer Längsrichtung ineinandergefahren werden.

Vor der Erläuterung der konstruktiven Details wird zunächst einmal die Funktion der Übergabevorrichtung (6) anhand von Fig. 13 erläutert. Zum Abholen eines Fahrzeugs aus einer Station (3,4,5) wird die Transportbox (7) mit dem Verschiebeboden (13) gegenüber der Station positioniert. Dann wird der Verschiebeboden (13) mit seinem Verschieberost (14) in oder unter den Stationsrost (15) gefahren. Bei der anschließenden Hebebewegung tritt derVerschieberost (14) durch den Stationsrost (15), untergreift das Fahrzeug an seinen Rädern und hebt es vom Stationsrost (15) ab. Der Verschiebeboden (13) wird dann mit angehobenem Verschieberost (14) zurück auf die Transportbox (7) gefahren und gebenenfalls wieder abgesenkt. Bei Abstellen des Fahrzeuges in einer Station läuft der Vorgang umgekehrt ab, indem der Verschiebeboden (13) mit dem angehobenen Fahrzeug in die Station einfährt. Der Verschieberost (14) wird dann durch den Stationsrost (15) abgesenkt, so daß das Fahrzeug wieder auf letzteren zu stehen kommt. Nach dem Zurückziehen des Verschiebebodens (13) ist der Übergabevorgang beendet und die Transportbox (7) kann zu einer anderen Station zur Abholung eines neuen Fahrzeugs bewegt werden.

Die Übergabevorrichtung (6) besitzt sickenförmige Roste (15). Die Rostarme (54) sind längs der Verschieberichtung parallel und mit Abstand zueinander angeordnet. Sie bestehen aus Kasten-oder U-Profilen (51, 52). Beim Stationsrost (15) sind die Rostprofile (52) auf einen durchgehenden Boden (11) gesetzt. In der Mitte bleibt hierbei ein größerer Zwischenraum frei als zwischen den anderen Rostprofilen (52).

Der Verschiebeboden (13) umfaßt neben dem Rost (14) ein Fahrwerk (16) und eine Hebevorrichtung (17) für die Rostarme (54) sowie einen Antrieb (19) für die Verschiebebewegung. Bei dieser Bauform ist auch auf dem Boden (12) der Transportbox (7) ein Rost (15) angeordnet, der demjenigen der Station (3, 4, 5) gleicht und in der Übergabeposition der Transportbox fluchtet. Der Verschieberost (14) ist damit auch in Ruhestellung auf der Transportbox (7) und während des Übergabevorganges ständig schienenartig geführt.

Der Antrieb (19) besteht aus einem am Ende der Transportbox (7) angeordneten Motor (19), der über eine Spindel (50) einen Schlitten (20) antreibt. Die Spindel (50) erstreckt sich innerhalb und längs der verbreiterten Mittelnut des Rostes (15). Der Schlitten steht über eine Zapfenführung (21) mit einer Quertraverse am rückkwärtigen Ende der Hebevorrichtung (17) in Eingriff. Die Hebevorrichtung (17) verbindet die frei vorkragenden Arme (54) des Verschieberostes (14) an ihrem rückwärtigen Ende miteinander. Die Bewegung des Schlittens (20) wird damit in eine lineare Verschiebebewegung des Rostes (14) umgesetzt. Die Länge des Verschieberostes (14) bestimmt die Größe der verfügbaren Abstellfläche für das Fahrzeug und ist für eine vollständige Übergabe etwas kürzer als die Länge der beiden Roste (15). Der Verschieberost (14) weist ebenfalls einen verbreiterten Zwischenraum in der Mitte auf.

Unter den U-förmigen Profilen (51) des Verschieberostes (14) sind Laufwerke (16) angeordnet, mit denen die Profile auf dem Boden (11, 12) im Freiraum der Roste (15) bei der Verschiebebewegung rollen. Im Ausführungsbeispiel der Fig. 6 und 7 bestehen die Fahrwerke (16) aus einem Gehäuse (49), hier in Form einer Stange, für die einzelnen Laufrollen, das von den Rostprofilen (51) übergriffen wird. Die Gehäuse (49) sind über ein Kniehebelgetriebe (22) einerseits mit einem hydraulischen Zylinder oder einem sonstigen Antrieb der Hebevorrichtung (17) und andererseits über kleine Schwenkhebel mit den Rostprofilen (51) verbunden. Wie Fig. 6 zeigt, sitzen bei entlasteter Hebevorrichtung (17) die Rostprofile (51) auf dem Gehäuse (49) auf, so daß ihre Oberfläche sich unterhalb der Oberfläche der Stationsroste (15) befindet. Wird die Hebevorrichtung (17) gemäß Fig. 7 betätigt, zieht das Kniehebelgetriebe (22) das Gehäuse (49) mit den Laufrollen gegenüber den Rostprofilen (51) nach hinten, wobei durch die Drehbewegung der kleinen Schwenkhebel die Rostprofile (51) über das Niveau des Stationsrostes (15) angehoben werden. Das mit dem Verschieberost (14) verbundene Gehäuse der Hebevorrichtung (17) wird damit ebenfalls angehoben. Die Zapfenführung (21) bleibt in Eingriff, so daß über den Antrieb (19) der Verschieberost (14) wieder auf die Transportbox (7) zurückgeholt werden kann. Das Gehäuse der Hebevorrichtung (17) ist im Bereich der Arme (54) der beiden Roste (15) mit Ausnehmungen versehen, so daß es auch in Absenkstellung über die Roste (15) verfahren kann.

Variationen des gezeigten Ausführungsbeispieles sind durch kinematische Umkehr möglich, indem die Hebevorrichtung (17) mit dem Laufwerk (16) starr verbunden ist und auf die Rostprofile (51) einwirkt. In den gezeigten Ausführungsbeispielen fallen die Längsrichtung der Fahrzeuge und die Verschieberichtung bzw. die Längsrichtung der Roste (14, 15) zusammen. Die Fahrzeuge können aber auch quer zur Verschiebe- und Rostrichtung angeordnet sein, wodurch die Roste kürzer und breiter werden. Diese Variante kommt mit kürzeren Verschiebewegen aus.

Fig. 8 und 9 zeigen eine Variante hinsichtlich der Fahrwerke (16) und der Hebevorrichtung (17). Die Fahrwerksgruppen, von denen unter jedem Profil (51) je drei (vgl. Fig. 11) angeordnet sind, besitzen ein kastenförmiges Gehäuse (49), das von den U-förmigen Profilen (51) übergriffen wird. An den Enden des Gehäuses (49) sind nach oben offene Winkelmodule angeordnet, in denen toleranzgerecht viereckige Hydraulikzylinder (45) der Hebevorrichtung (17) eingepaßt sind. Außenseitig sind zwei Anschlagstife (46) zur Führung und Begrenzung der Hubbewegung vorgesehen. Die Profile (51) sind mit dem äußeren Teil der Hydraulikzylinder (45) an deren Oberseite von außen mit Senkschrauben zur Verminderung der Spreizkräfte an den U-Profilen (51) bei extremer Belastung verschraubt. Über die Hydraulikzylinder (45) und die Winkelmodule sind damit auch die Fahrwerke (16) in Längsrichtung gegenüber den Rostprofilen (51) geführt. Zwischem dem Gehäuse (49) und den Rostprofilen (51) erstrecken sich in Längsrichtung Hydraulikleitungen (47) zur Druckversorgung der Zylinder (45). Die Leitungen (47) sind durch zylindernah angeordnete Abstandsblöcke (48) gegen Quetschen geschützt, welche zugleich für eine Verminderung der Vibrationskräfte in Absenklage der Rostprofile (51) sorgen. Bei Betätigung der Hydraulikzylinder (45) wird der Verschieberost (14) angehoben, wobei durch die Vielzahl der Zylinder extreme Hebekräfte aufgebracht werden können. Die Profilroste (51) sind an der Rückseite durch eine Quertraverse verbunden, die zugleich als Schlitten (20) für den Verschiebeantrieb (19) dient (vgl. Fig. 11). Der Schlitten (20) steht hierzu in Eingriff mit einer Spindel (50). Der Schlitten (20) beherbergt auch die zentrale Hydraulikversorgung und Verteilung für die einzelnen Zylinder (45). Fig. 10 verdeutlicht die vorbeschriebene Anordnung in Stirnansicht, während Fig. 11 und 12 Draufsichten in Ruhe-und in Arbeitsstellung bieten.

Die Übergabevorrichtung (6) verfrachtet das Fahrzeug im Stand, wozu es auch keiner exakten Positionierung in der Einfahrstation (4) bedarf. Das Fahrzeug kann beim Transport weder kippen noch rollen oder sich in sonstiger Weise bewegen. Die Teilung der Roste (14, 15) in den gezeigten Beispielen 3-12 ist so getroffen, daß stets eine sichere Auflage der Fahrzeugräder beim Passieren und der Übergabe von einem Rost zum anderen gewährleistet ist.

Fig. 14 zeigt eine Parkeinheit (1) in Frontansicht mit Ein- und/oder Ausfahrstationen (4, 5), die die gleiche Breite und Länge wie eine doppelständige Abstellstation (3) aufweisen. Die Stationen (3, 4, 5) bilden damit Module, die in einem Baukastensystem mit einer geeigneten Transportvorrichtung beliebig zusammengesetzt werden können. Fig. 15 zeigt diese Anordnung in Draufsicht für eine einreihige Parkeinheit (1), während Fig. 17 eine doppelreihige Parkeinheit (1) mit beidseitig arbeitender Übergabevorrichtung (6) zeigt. Durch das große Platzangebot in den Ein- und Ausfahrtstationen (4, 5) bereitet es selbst unerfahrenen Fahrzeuglenkern keine Mühe, das Fahrzeug in irgendeiner Stellung auf die der Rostgröße entsprechende Abstellfläche in der Einfahrstation (4) zu bringen. Über beidseits angeordnete Fußwege können die Insassen bequem aussteigen und die Station verlassen. In gleicher Weise ist auch die Ausfahrstation (5) aufgebaut. Die Stationen (4, 5) können beliebig zum Abgeben oder Abholen von Fahrzeugen benutzt werden, wodurch die Stationen stets bedarfsgerecht in vollem Umfang nutzbar sind.

Die Stationen (3, 4, 5) und die Transportvorrichtung (2) mit der Übergabevorrichtung (6) können in einem ortsfesten Parkhaus untergebracht werden oder können auch als Stahlkonstruktion in Modulbauweise ausgeführt werden. Derartige Parkeinheiten (1) gemäß Fig. 14-17 können in beliebiger Weise nach der Seite oder in der Höhe erweitert werden und gestatten auch eine Volumenvergrößerung durch Übergang von einer einfachen auf eine doppelte Reihenanordnung gemäß Fig. 17. Der Zylinderturm gemäß Fig. 1, 2 und 18,19 kann ebenfalls durch Aufstocken in der Höhe vergrößert werden.

Die Steuerung der Parkeinheiten (1) mit den verschiedenen Bestandteilen erfolgt durch einen zentralen Rechner, der die Abstellstationen (3) verwaltet und die Transportvorrichtung (2) mit den Transportboxen (7) entsprechend dirigiert.

Die Fördervorrichtung (8) der Parkeinheit (1) von Fig. 1 und 2 besteht aus einem turmartigen Gerüst (9), das abgesenkt im Boden auf einem Lagerkranz (25) drehbar gelagert und von einem Antrieb (26) in Rotation versetzt wird. Im Gerüst (9) sind vier gleichmäßig im Kreuz verteilte Hubvorrichtungen oder Lifts (10) angeordnet, die doppelstöckige Transportboxen (7) auf und ab bewegen. Jede Transportbox (7) verfügt hierbei über eine eigene Übergabevorrichtung (6), so daß insgesamt 8 Fahrzeuge gleichzeitig übergeben oder übernommen werden können. Die Anlage ist auch bei Ausfall einzelner Bestandteile immer noch betriebsbereit. Sie bietet eine optimale Zugriffsgeschwindigkeit, da Hub- und Drehbewegungen der Transportvorrichtung (2) zeitlich überlagert werden können. Im Erdgeschoß sind je nach Verkehrsaufkommen und gewünschter Zugriffszeit eine kleinere oder größere Zahl von Ein- und Ausfahrstationen (4, 5) angeordnet. Diese können für Ein- oder Ausfahrt definiert oder beliebig ansprechbar sein. Eine Schranke begrenzt die Einfahrt und gibt das Fahrzeug erst frei, wenn auch tatsächlich eine Transportbox zur Übernahme bereitsteht. Die doppelstöckigen Transportboxen (7) werden in zwei Schritten be-und entladen, wobei die box zwischendrin gesenkt oder gehoben wird. In Abwandlung der gezeigten Form ist es auch möglich, die Ein- und Ausfahrtstationen (4, 5) entsprechend den Transportboxen (7) doppel- oder sogar mehrstöckig vorzusehen und damit alle Transportboxen (7) gleichzeitig zu beladen. Im nachfolgenden Transportzyklus dreht das Gerüst (9), wobei die Transportboxen (7) gleichzeitig in die gewünschte Höhe gezogen werden. Eine computergestützte und optimierte Verwaltung gestattet in einem einzigen Zyklus eine Be- oder Entladung aller Transportboxen (7) an den Abstellstationen (3) und im nächsten Zyklus eine komplette Übergabe an den Ein-und Ausfahrstationen (4, 5).

Die Ausführungsformen der Fig. 14-17 unterscheiden sich von der vorbeschriebenen im wesentlichen durch ihre lineare Anordnung, bei der das Gerüst (9) aus einem oder mehreren nebeneinander angeordneten Türmen besteht, die getrennt oder miteinander über Laufkatzen (25) längs der Stationenreihe verfahren werden. Die Fördervorrichtung (8) kann auch aus einem Scheren-Hubgerät bestehen, was vor allem für übereinander angeordnete Einzelmodule sinnvoll und wirtschaftlich ist.

Im Beispiel der Fig. 18 und 19 besteht das Gerüst (9) aus einer zentralen hohlen Mittelsäule (27), die über einen hydraulischen oder sonstigen Antrieb (26) in Drehung versetzt wird. Die Hubeinrichtung hat hier die Gestalt einer Laufbüchse (28), an der vier Transportboxen (7) in Form von Plattformen befestigt und dabei um ein Viertel der Spiralhöhe eines 360° Segmentes gegeneinander versetzt sind. Die Transportboxen (7) sind durch Stützstreben miteinander verbunden (vgl. Fig. 29). Die Mittelsäule (27) und die Laufbüchse (28) sind im Querschnitt rechteckig oder quadratisch, wobei die Laufbüchse (28) über Rollenlager (29) an der Mittelsäule (27) längsbeweglich gelagert und drehschlüssig geführt ist. Die Transportboxen (7) besitzen an ihren freien Enden Laufwerke (39), mit denen sie auf einer spiralförmigen Laufschiene (37) abgestützt sind. Mit einer Drehbewegung der Mittelsäule (27) werden damit die Laufbüchse (28) und ihre Transportboxen (7) in einer Schraubenlinie auf- oder abwärts bewegt. Die Ablagestationen (3) sind entlang der Schraubenlinie in Stufen nebeneinander angeordnet, wobei nach 360° die nächste Etagenhöhe erreicht ist.

In Fig. 20-22 sind die in Modulbauweise erstellten Abstellstationen (3) dargestelt. Zwischen äußeren, in einem Ring (vgl. Fig. 18 und 19) angeordneten vertikalen Stützen (32) sind Querstreben (35) befestigt. In gleicher Weise sind die in einem inneren Ring angeordneten inneren Stützen (33) untereinander verbunden. In Radialrichtung erfolgt eine Aussteifung durch diagonale Streben (34) zwischen benachbarten Stützen (32, 33). Auf den Querstreben (35) ruht der Boden (11) mit dem Stationsrost (15). Er ragt innenseitig etwas über die Stützen (33) vor und ist am Ende auf radialen Stützflanschen (36) gelagert. Letztere tragen auch die Spiral-Laufschiene (37), die schräg zu den horizontal ausgerichteten Stationsrosten (15) (Fig. 22) verläuft. Wie Fig. 29 verdeutlicht, sind zu einem paßgenauen Anschluß die Enden der Roste (14, 15) entsprechend der Laufschiene (37) abgerundet.

Die gezeigte Stahlkonstruktion in Modulbauweise der Stationen (3, 4, 5) gestattet eine beliebige Aufstockung der Parkeinheit (1). Die Mittelsäule (27) ist dementsprechend mehrteilig gestaltet. Der in Fig. 23 gezeigte obere Teil besitzt Ausleger (38), über die Hydraulik-, Stromversorgungs- und Signalleitungen (30) in einer Schlaufe den Transportboxen (7) mit ihren Übergabevorrichtungen (6) zugeführt werden. Die Strom- und Hydraulikleitungen (30) werden vom Boden außen entlang der Mittelsäule (27) nach oben geführt und im Bereich der Laufbüchse (28) von den entsprechend ausgesparten Rollenlagern (29) umgriffen. Die empfindlichen Signalleitungen (30) werden durch das Innere der Säule (27) geführt und erst am Kopf über die Ausleger (38) nach außen geleitet. Der in Fig. 26 gezeigte untere Teil der Säule (27) ist mit einem Zahnkranz zur Verbindung mit dem Antrieb (26) versehen. Die außenseitigen Leitungen (30) werden durch eine Ringkupplung (31) ins Innere der Mittelsäule (27) und über elastische Leitungsstücke zu einer ortsfesten Speisestelle geführt. Zur Einstellung beliebiger Säulenlängen sind gemäß Fig. 25 Mittelstücke vorgesehen, die mit den anderen Säulenteilen über eine Steckverbindung gekoppelt werden können. Für die Leitungen (30) können entsprechende Kupplungen vorgesehen sein.

Fig. 30-32 verdeutlichen das Fahrwerk (39), mit dem die Transportboxen (7) auf der Laufschiene (37) geführt sind. Das Laufwerk (39) umfaßt zwei formschlüssig die Schiene (37) umgreifende Laufrollen (40), die an einer im Querschnitt C-förmigen und entsprechend der Laufscheine (37) gebogenen Verbindungsstange (41) gelagert sind. Die Verbindungsstange (41) ist ihrerseits über einen vertikalen, mit einer Druckfeder eingespannten Königszapfen (42) am C-Flansch einer Lagerstange (44) befestigt. Die Lagerstange (44) ist längsverschieblich und drehbar in einer Führungshülse (43) gelagert, die mittig am Boden (12) der Transportboxen (7) angeflanscht ist. Das Fahrwerk (39) stellt damit eine 4-Wege-Aufhängung dar, die durch die Drehung und Verschiebung der Lagerstange (44), den federbelasteten Höhenversatz der Verbindungsstange (41) am Königszapfen (42) sowie in der Drehbewegung um den Königszapfen (42) mehrere Freiheitsgrade aufweist. Hiermit können Unregelmäßigkeiten in der Schraubenbahn der Laufschiene (37) ausgeglichen werden, die durch konstruktive Toleranzen, Verschmutzung, Windbelastung, Temperaturschwankungen oder dgl. hervorgerufen werden.

### Stückliste

1 Lagereinrichtung, Parkeinrichtung
2 Transportvorrichtung
3 Abstellstation
4 Einfahrstation, Eingabestation
5 Ausfahrstation, Ausgabestation
6 Übergabevorrichtung
7 Transportbox, Plattform
8 Fördereinrichtung
9 Gerüst
10 Hubeinrichtung, Lift
11 Boden von Stätionen
12 Boden von Transportbox
13 Verschiebeboden
14 Verschieberost,
15 Stationsrost, Lagerrost
16 Laufwerk
17 Hebevorrichtung
18 Schiene
19 Antrieb
20 Schlitten
21 Zapfenführung
22 Kniehebelgetriebe
23 Rahmen, Box
24 Portalrahmen
25 Laufwerk
26 Antrieb
27 Mittelsäule
28 Laufbüchse
29 Rollenlager
30 Leitungen
31 Kupplung
32 Stütze, außen
33 Stütze, innen
34 Strebe, diagonal
35 Strebe, quer
36 Stützflansch
37 Laufschiene
38 Ausleger
39 Laufwerk
40 Laufrolle
41 Verbindungsstange
42 Königszapfen
43 Führungsbüchse
44 Lagerstange
45 Hydraulischer Zylinder
46 Anschlagstange
47 Hydraulikleitung
48 Abstandsblock
49 Gehäuse
50 Spindel
51 Rostprofil, U-Profil
52 Rostprofil, Kastenprofil
53 Mittelsteg
54 Arm, Rostarm

## Patentansprüche

1. Lagereinrichtung, insbesondere Parkeinrichtung (1), mit mehreren Abstell-, Ein- und Ausgabestationen (3, 4, 5), einer Transportvorrichtung (2) und einer Übergabevorrichtung (6), die einen angetriebenen Verschiebeboden (13) mit einem mehrarmigen, zumindest nach einer Seite offenen Verschieberost (14) für die Güter und untereinander gleiche Stationsroste (15) in den Stationen (3, 4, 5) aufweist, wobei die Roste (14, 15) für eine gegenseitige Durchdringung im Gegenprofil gestaltet sind und der Verschieberost (14) in die Stationsroste (15) verfahrbar sowie heb- und senkbar gelagert ist und die Roste (14, 15) parallel und längs der Verschieberichtung ausgerichtete Arme (54) aufweisen, die mit gegenseitigem Abstand angeordnet und als Kasten- oder U-Profile (51, 52) ausgebildet sind, dadurch gekennzeichnet, daß die ein Fahrwerk (16) aufweisenden Arme (54) des Verschieberostes (14) untereinander über eine Quertraverse verbunden sind, an der der Fahrantrieb (19) des Verschieberostes (14) angreift, wobei die Arme (54) eine vom Fahrantrieb (19) getrennte Hebevorrichtung (17) besitzen und bei der Verschiebebewegung auf einem geschlossenen Boden (11, 12) in den Stationen (3, 4, 5) und der Übergabevorrichtung (6) rollen.

2. Lagereinrichtung nach Anspruch 1, dadurch gekennzeichnet, daß die Arme (54) jeweils mindestens drei Fahrwerke (16) besitzen.

3. Lagereinrichtung nach Anspruch 1 oder 2, dadurch gekennzeichnet, daß die Transportvorrichtung (2) mindestens eine Transportbox (7) mit einem Stationsrost (15) aufweist.

4. Lagereinrichtung nach Anspruch 1, 2 oder 3, dadurch gekennzeichnet, daß der Verschieberost (14) einen stationären, der Transportbox (7) zugeordneten Antrieb (19) aufweist.

5. Lagereinrichtung nach Anspruch 1, dadurch gekennzeichnet, daß die Hebevorrichtung (17) ein Kniehebeigetriebe (22) aufweist.

6. Lagereinrichtung nach Anspruch 1, dadurch gekennzeichnet, daß die Hebevorrichtung (17) mehrere Hydraulikzylinder (45) aufweist, die mit den Fahrwerken (16) in einem gemeinsamen Gehäuse (49) angeordnet und geführt sind, wobei das Zylinderoberteil am U-Profil (51) befestigt ist.

7. Lagereinrichtung nach Anspruch 1 oder einem der folgenden, dadurch gekennzeichnet, daß die Transportvorrichtung (2) aus einer dreh-oder verfahrbaren sowie heb- und senkbaren Fördereinrichtung (8) für ein oder mehrere, gegebenenfalls mehrstöckige Transportboxen (7) besteht, wobei jeder Transportbox (7) eine Übergabevorrichtung (6) zugeordnet ist.

8. Lagereinrichtung nach Anspruch 7, dadurch gekennzeichnet, daß die Fördereinrichtung (8) ein dreh- oder längs verfahrbares Gerüst (9) aufweist, in dem ein oder mehrere Lifts (10) mit Transportboxen (7) angeordnet sind.

9. Lagereinrichtung nach Anspruch 7, dadurch gekennzeichnet, daß die Stationen (3, 4, 5) in einer vertikal steigenden Spirale rund um die Fördereinrichtung (8) angeordnet sind, die eine rotatorisch angetriebene Mittelsäule (27) aufweist, an der eine Laufbüchse (28) mit ein oder mehreren Transportboxen (7) drehschlüssig und axial beweglich geführt ist, wobei die radial angeordneten Transportboxen (7) außenseitig an einer Spiral-Laufschiene (37) mit einem Laufwerk (39) abgestützt und geführt sind.

10. Lagereinrichtung nach Anspruch 9, dadurch gekennzeichnet, daß das Laufwerk (16) über einen federbelasteten, vertikalen Königszapfen (42) mit einer Lagerstange (44) verbunden ist, die ihrerseits längsbeweglich und drehbar in einer Führungsbüchse (43) am Boden (12) der Transportbox (7) gelagert ist.

11. Lagereinrichtung nach Anspruch 1 oder einem der folgenden dadurch gekennzeichnet, daß die Vorrichtungen (2,6,7) und Stationen (3,4, 5) aus Modulen bestehen.

## Revendications

1. Parc de rangement, notamment parc de stationnement (1), comportant plusieurs postes de rangement, d'introduction et de sortie (3, 4, 5), un dispositif de transport (2), un dispositif de transfert (6), qui comporte un plancher de translation entraîné (13) comprenant une grille de translation (14) à plusieurs barreaux, ouverte au moins d'un côté et prévue pour recevoir les objets et des grilles (15) identiques entre elles situées dans les postes (3, 4, 5), et dans lequel les grilles (14, 15) sont agencés pour une interpénétration réciproque dans le profilé antagoniste et la grille de translation (14) est montée de manière à être déplaçable en translation et à pouvoir être soulevée et abaissée dans les grilles (15) des postes et les grilles (14,15) possèdent des barreaux (54) qui sont orientés parallèlement dans la direction de translation et sont réalisés sous la forme de profilés en forme de caissons ou de profilés en U (51, 52), caractérisé par le fait que les barreaux (54), qui possèdent un mécanisme de déplacement (16), de la grille de translation (14) sont reliés entre eux par l'intermédiaire d'une traverse transversale, à laquelle est accroché le dispositif (19) d'entraînement de la grille de translation (14), les barreaux (54) possédant un dispositif de levage (17) séparé du dispositif d'entraînement en déplacement (19) et roulant, lors du déplacement en translation, sur un plancher fermé (11, 12) dans les postes (3, 4, 5) et dans le dispositif de transfert (6).

2. Parc de rangement suivant la revendication 1, caractérisé par le fait que les barreaux (54) possèdent respectivement au moins trois mécanismes de déplacement (16).

3. Parc de rangement suivant la revendication 1 ou 2, caractérisé par le fait que le dispositif de transport (2) possède au moins un box de transport (7) comportant une grille de poste (15).

4. Parc de rangement suivant la revendication 1, 2 ou 3, caractérisé par le fait que la grille de translation (14) possède un dispositif stationnaire d'entraînement (19) associé au box de transport (7).

5. Parc de rangement suivant la revendication 1, caractérisé par le fait que le dispositif de levage (17) possède une transmission à genouillère (22).

6. Parc de rangement suivant la revendication 1, caractérisé par le fait que le dispositif de levage (17) possède plusieurs vérins hydrauliques (45), qui sont disposés et guidés, ainsi que les méca- nisms de déplacement (16) dans un carter commun (49), la partie supérieure des vérins étant fixée au profilé en U (51).

7. Parc de rangement suivant la revendication 1 ou l'une des revendications suivantes, caractérisé par le fait que le dispositif de transport (2) est constitué par un dispositif d'entraînement (8) pouvant être déplacé en rotation ou en translation et pouvant être soulevé et abaissé, pour un ou plusieurs boxes de transport (7) éventuellement à plusieurs étages, un dispositif de transfert (6) étant associé à chaque box de transport (7).

8. Parc de rangement suivant la revendication 7, caractérisé par le fait que le dispositif d'entraînement (8) possède une structure (9) déplaçable en rotation ou longitudinalement et dans laquelle sont disposés un ou plusieurs élévateurs (10) comportant des boxes de transport (7).

9. Parc de rangement suivant la revendication 7, caractérisé par le fait que les postes (3, 4, 5) sont disposés autour du dispositif d'entraînement (8) selon une hélice montante verticale, qui possède une colonne centrale (27) entraînée en rotation et sur laquelle un manchon coulissant (28) comportant un ou plusieurs boxes de transport (7) est guidé avec blocage en rotation tout en pouvant se déplacer axialement, les boxes de transport (7) disposés radialement étant supportés et guidés, extérieurement, sur une glissière hélicoïdale (37) comportant un mécanisme de roulement (39).

10. Parc de rangement suivant la revendication 9, caractérisé par le fait que le mécanisme de roulement (16) est relié, par l'intermédiaire d'un pivot central vertical (42), chargé par un ressort, à une barre de stockage (44), qui pour sa part est montée de manière à être déplaçable longitudinalement et de manière à pouvoir pivoter dans un manchon de guidage (43) sur le plancher (12) du box de transport (7).

11. Parc de rangement suivant la revendication 1 ou l'une des revendications suivantes, caractérisé par le fait que les dispositifs (2, 6, 7) et les postes (3, 4, 5) sont constitués par des modules.

## Claims

1. Storage system, in particular parking system (1), with a plurality of parking, entry and exit stations (3, 4, 5), a transport device (2) and a transfer device (6), which comprises a driven sliding base (13) with a multi-armed sliding grating (14) open on at least one side for the goods and identical station gratings (15) in the stations (3, 4, 5), the gratings (14, 15) being designed for mutual penetration in the counter-profile and the sliding grating (14) being mounted to travel into the station gratings (15) as well as to be raised and lowered and the gratings (14, 15) comprising arms (54) aligned in parallel and in the sliding direction, which are arranged with a mutual spacing and are constructed as box sections or U-sections (51, 52), characterised in that the arms (54) of the sliding grating (14) comprising a chassis (16) are connected to each other by way of a cross-bar, on which the travelling drive (19) of the sliding grating (14) acts, the arms (54) having a lifting device (17) separate from the travelling drive (19) and at the time of the sliding movement roll on a closed base (11, 12) in the stations (3, 4, 5) and the transfer device (6).

2. Storage system according to Claim 1, characterised in that the arms (54) respectively comprise at least three chassis (16).

3. Storage system according to Claim 1 or 2, characterised in that the transport device (2) comprises at least one transport box (7) with a stationary grating (15).

4. Storage system according to Claim 1, 2 or 3, characterised in that the sliding grating (14) comprises a stationary drive (19) associated with the transport box (7).

5. Storage system according to Claim 1, characterised in that the lifting device (17) comprises a toggle linkage (22).

6. Storage system according to Claim 1, characterised in that the lifting device (17) comprises several hydraulic cylinders (45), which are arranged and guided with the chassis (16) in a common housing (49), the upper part of the cylinder being attached to the U-section (51).

7. Storage system according to Claim 1 or one of the following, characterised in that the transport device (2) consists of a conveying device (8) which is able to rotate or travel as well as to be raised and lowered, for one or more, possibly multi-storey transport boxes (7), a transfer device (6) being associated with each transport box (7).

8. Storage system according to Claim 7, characterised in that the conveying device (8) comprises a frame (9) able to rotate or move longitudinally, in which one or more lifts (10) with transport boxes (7) are located.

9. Storage system according to Claim 7, characterised in that the stations (3, 4, 5) are arranged in a vertically ascending spiral around the conveying device (8), which comprises a central column (27) driven in a rotary manner, on which a travelling bush (28) with one or more transport boxes (7) is guided rotationally and so that it can move axially, the radially disposed transport boxes (7) being supported and guided on the outside on a spiral guide rail (37) by a carriage (39).

10. Storage system according to Claim 9, characterised in that the carriage (16) is connected by way of a spring-loaded, vertical king pin (42) to a bearing rod (44), which is in turn mounted to move longitudinally and to rotate in a guide bush (43) on the base (12) of the transport box (7).

11. Storage system according to Claim 1 or one or the following, characterised in that the devices (2, 6, 7) and stations (3, 4, 5) consist of modules.
